# FASCICULE DE BREVET EUROPEEN

(11) **EP 0 057 118 B1**
(45) Date de publication et mention de la délivrance du brevet: **23.01.1985**
(21) Numéro de dépôt: 82400032.7
(22) Date de dépôt: 08.01.1982
(51) Int. Cl.: B41J 19/14, B41J 19/94

(54) **Dispositif électromécanique d'impression pour imprimante du type série-parallèle**
Elektromechanisches Druckwerk für einen Serienparalleldrucker
Electromechanical printing mechanism for a serial parallel printer

(30) Priorité: 27.01.1981 FR 8101464
(43) Date de publication de la demande: 04.08.1982
(73) Titulaire: THOMSON-CSF, 75008 Paris (FR)
(72) Inventeur: Cuel, Renaud, F-75360 Paris Cedex 08 (FR); Le Gledic, Henri, F-75360 Paris Cedex 08 (FR); Le Meur, Yvon, F-75360 Paris Cedex 08 (FR)
(74) Mandataire: Weinmiller, Jürgen

## Description

La présente invention concerne les dispositifs électromécaniques d'impression pour imprimantes du type série-parallèle.

Les imprimantes de type série-parallèle sont bien connues. Leur tête d'impression est animée d'un mouvement rectiligne alternatif parallèle aux lignes d'inscription et comporte n éléments (n entier positif) pouvant imprimer chacun une suite de k points consécutifs sur une ligne (k entier positif). Pour assurer le déplacement de la tête d'impression, les imprimantes actuelles utilisent un moteur rotatif couplé à un excentrique (ou à une came) placé dans une lumière ménagée dans la tête d'impression. En outre, ces imprimantes comportent un moteur rotatif auxiliaire couplé à un dispositif de déplacement de la feuille d'impression, et un circuit de commande des moteurs. Ce circuit commande les moteurs afin d'animer la tête d'impression d'un mouvement linéaire alternatif parallèle aux lignes d'inscription et d'avancer la feuille d'impression des que l'inscription d'une ligne est terminée. Les deux moteurs et leur circuit de commande ont pour inconvénient d'être coûteux.

Par ailleurs il est connu un dispositif d'impression comportant un seul moteur, un rouleau supportant une feuille, une tête d'impression fixe, des premiers éléments de transmission transformant le mouvement rotatif généré par le moteur en un mouvement de rotation du rouleau autour de son axe, pour faire avancer la feuille, et des seconds éléments de transmission transformant le mouvement rotatif généré par le moteur en un mouvement alternatif et rectiligne déplaçant le rouleau parallèlement à son axe et en synchronisme avec son mouvement de rotation. Un tel dispositif est décrit dans la demande de brevet européen n° 80400632.8 (n° de publication 0 020 212), il a pour inconvénient un accès difficile à la feuille de papier, la tête d'impression étant fixée au chassis, d'une part, et d'autre part le rouleau étant relié au chassis par deux systèmes de transmission mécanique, l'un pour assurer son déplacement alternatif et rectiligne et l'autre pour assurer sa rotation.

D'autre part, la demande de brevet GB-A-2 046 177 décrit un dispositif comportant une tête d'impression mobile; deux rouleaux supportant la feuille de papier; des premiers éléments de transmission pour entrainer le papier, comportant: un cylindre appuyant sur le papier et muni de rainures obliques par rapport à ses génératrices, rainures dans lesquelles coulisse un doigt solidaire de la tête d'impression, pour provoquer une rotation du cylindre quand la tête d'impression est déplacée; et des seconds éléments de transmission, pour déplacer la tête perpendiculairement à la direction de déplacement du papier et en synchronisme avec ce déplacement, comportant: un arbre muni d'une rainure sans fin, constituant une came, entrainant un doigt solidaire de la tête, dans un déplacement linéaire alternatif lorsque l'arbre tourne dans un sens constant. Ces seconds éléments de transmission permettent de déplacer la tête d'impression continuement le long d'une ligne d'impression pour imprimer à la volée en un grand nombre d'emplacements, par contre c'est un mécanisme relativement compliqué à réaliser. Il est inutilement compliqué lorsqu'il s'agit de placer la tête d'impressions selon deux positions fixées.

La présente invention a pour objet un dispositif électromécanique d'impression ayant pour avantage: de ne comporter qu'un seul moteur rotatif pour commander à la fois l'avance du papier et le déplacement de la tête d'impression, ce qui entraîne un coût de réalisation moins élevé; de comporter, pour mouvoir le rouleau, seulement un mécanisme de rotation, qui est simple et qui permet de déplacer facilement le rouleau pour manipuler la feuille de papier; et de comporter, pour mouvoir la tête selon deux positions fixées, un dispositif simple et peu coûteux.

Selon l'invention, un dispositif électromécanique d'impression pour imprimante du type série-parallèle, comportant: une tête d'impression destinée à imprimer une feuille; un moteur rotatif; un rouleau supportant la feuille; des premiers éléments de transmission transformant le mouvement rotatif généré par le moteur en un mouvement de rotation du rouleau autour de son axe, pour faire avancer la feuille; des seconds éléments de transmission transformant le mouvement rotatif généré par le moteur en un mouvement alternatif et rectiligne appliqué à la tête d'impression, perpendiculaire et synchrone avec le mouvement d'avancement de la feuille pour placer la tête selon deux positions fixées; est caractérisé en ce que le moteur est un moteur pas à pas; en ce que les seconds éléments de transmission comportent un excentrique monté sur l'axe du moteur et placé dans une lumière ménagée dans la tête d'impression; en ce que les premiers éléments de transmission comportent un engrenage couplé au moteur et ne transmettant qu'un pas de rotration sur deux du moteur, et des moyens de transformation du mouvement de rotation transmis par l'engrenage en un mouvement de rotation appliqué au rouleau.

L'invention sera mieux comprise et d'autres caractéristiques apparaîtront à l'aide de la description et des dessins s'y rapportant sur lesquels:
la figure 1 est un exemple d'un mode de réalisation du dispositif selon l'invention;
les figures 2 et 3 représentent des éléments du dispositif vus selon des plans de coupe de la figure 1.

La figure 1 représente un mode de réalisation du dispositif selon l'invention pour une imprimante thermique du type série-parallèle dont la tête d'impression a la largeur d'une ligne et est munie de n électrodes (non représentées); chaque électrode pouvant imprimer deux points par un déplacement de la tête d'impression d'une distance égale à la moitié de l'intervalle séparant deux électrodes consécutives.

Ce dispositif comporte un moteur rotatif pas à pas 4, une tête d'impression thermique 1 destinée à imprimer une feuille de papier électrosen- sible 2, un rouleau 3 sur lequel est placé la feuille de papier 2, et des éléments de transmission transformant le mouvement rotatif imprimé par le moteur4, d'une part en un mouvement alternatif rectiligne animant la tête d'impression 1, et d'autre part en un mouvement rotatif animant le rouleau 3. La direction du mouvement alternatif rectiligne imprimé à la tête d'impression 1 est y'y. Cette direction est parallèle aux lignes d'inscription de la feuille 2 et à l'axe de rotation du rouleau 3. Il en résulte qu'une rotation du rouleau 3 entraîne un déplacement de la feuille de papier dans une direction perpendiculaire aux lignes d'inscription.

Le principe mis en oeuvre par les éléments de transmission du dispositif consiste à synchroniser les mouvements de la tête d'impression 1 et du rouleau 3 afin de permettre une avance du papier à la fin de l'inscription d'une ligne et avant le début de l'inscription d'une nouvelle ligne.

Le déplacement de la tête d'impression 1 est engendré par un excentrique 5 placé à l'intérieur d'une lumière ménagée dans la tête d'impression 1. En effet, cet excentrique 5 est couplé au moteur 4 par l'intermédiaire d'un axe de transmission 6 qui correspond à l'axe de rotation de l'excentrique 5 et à l'arbre du moteur4. Il s'ensuit que l'excentrique 5 transforme le mouvement de rotation pas à pas engendré par le moteur 4 en un mouvement rectiligne alternatif, de direction y'y, animant la tête d'impression 1. Le déplacement de la tête d'impression 1 s'effectue d'une première position extrême (position 1) à une seconde position extrême (position 2). Le pas du moteur 4 est de 90° et le nombre d'arrêts de ce moteur pendant un cycle du mouvement de translation de la tête d'impression 1 est quatre. Chaque arrêt du moteur correspond à une position extrême de la tête d'impression 1.

Les figures 2a, 2b, 2c et 2d permettent de mieux comprendre le mouvement animant la tête d'impression 1. Sur ces figures, sont représentés la tête d'impression 1, l'axe de transmission 6, l'excentrique 5, et la section rectangulaire 30 de la lumière ménagée dans la tête d'impression 1, vus du plan de coupe AA de la figure 1.

Sur ces figures, il a aussi été représenté un repère orthogonal OX₁Y₁ dont l'origine 0 correspond au centre de la section de l'axe de transmission 6. Ce repère n'est utilisé que pour faire apparaître le mouvement rotatif de l'excentrique 5. Les instants tᵢ, tz, t₃ et t₄ correspondent aux quatre instants auxquels ont lieu l'arrêt du moteur 4 pendant un cycle du mouvement de translation de la tête d'impression 1.

La figure 2a correspond à la position de la tête d'impression 1 à l'instant t₁. Cette position est la première position extrême de la tête d'impression 1, c'est la position 1. Entre les instants t₁ et tz, l'axe de transmission 6 tourne de 90° et entraîne un déplacement linéaire de la tête d'impression 1. Ce déplacement a pour amplitude d. A l'instant t₂, l'excentrique 5 et la tête d'impression 1 sont dans la position représentée sur la figure 2b. Cette position correspond à la seconde position extrême de la tête d'impression 1, c'est la position 2. Entre les instants t₂ et t₃, l'axe de transmission 6 tourne de nouveau de 90°, mais cette rotation ne provoque pas de translation de la tête d'impression 1. A l'instant tₛ, la tête d'impression 1 est donc toujours dans la position 2 comme représenté sur la figure 2c. Entre les instants t₃ et t₄, l'axe de transmission 6 tourne encore de 90°. Cette fois-ci, la tête d'impression 1 est déplacée de la position 2 à la position 1. A l'instant t₄, la tête d'impression 1 est donc dans la position 1 comme représentée sur la figure 2d. Enfin, entre l'instant t₄ et l'instant tᵢ du cycle suivant, a lieu nue nouvelle rotation de 90° de l'axe de transmission 6. A l'instant t₁ du cycle suivant, la position de la tête d'impression 1 est alors de nouveau celle montrée sur la figure 2a, c'est-à-dire la position 1. Le mouvement cyclique se poursuit ensuite comme il a été décrit.

Les électrodes de la tête d'impression 1 sont commandées pour imprimer la feuille aux instants caractéristiques tₗ, t₂, t₃ et t₄ de chaque cycle du mouvement de la tête d'impression 1. En effet, ces instants correspondent d'une part aux instants d'arrêt de la tête d'impression 1 et d'autre part à des positions extrêmtes de la tête d'impression 1. Pour chaque ligne d'inscription, il est nécessaire que chaque électrode puisse imprimer deux points différents. La méthode consiste à donner un premier ordre d'impression aux n électrodes à l'instant t₁, à déplacer la tête d'impression 1 entre les instants tᵢ et t₂, à donner un deuxième ordre d'impression aux n électrodes à l'instant t₂, à commander une avance de la feuille d'impression entre les instants t₂ et t₃ de façon à présenter aux n électrodes une ligne d'inscription vierge, et ainsi de suite. Pour mettre en oeuvre cette méthode à l'aide du seul moteur 4, il a été placé entre le moteur 4 et le rouleau 3 des éléments de transmission qui transforme le mouvement rotatif du moteur 4 en un mouvement rotatif n'animant le rouleau 3 qu'entre, d'une part les instants t₂ et t₃, et d'autre part les instants t₃ et t₄ du cycle de rotation du moteur 4. Ainsi l'avance de la feuille sera commandée entre la fin de l'inscription de chaque ligne et le début de l'inscription de la ligne suivante.

Les éléments de transmission qui permettent de mettre de oeuvre cette méthode sont représentés sur la figure 1. Sur cette figure, il apparaît que le moteur 4 est couplé au rouleau 3 par l'intermédiaire d'une transmission constituée: d'une première poulie synchrone 7 dont l'axe de rotation correspond à l'axe 6, et d'une deuxième poulie synchrone 9 liée à la poulie synchrone 7 par l'intermédiaire de la courroie crantée 8, d'une vis sans fin 11 dont l'axe de rotation 10 de direction x'x correspond à l'axe de rotation de la poulie 9, d'une roue à dents 12 engrenée à la vis sans fin 11, d'une roue dentée 13 dont l'axe de rotation 20 correspond à l'axe de rotation de la roue dentée 12, et d'une roue dentée 14 engrenée à la roue dentée 13 et ayant un axe de rotation 15 correspondant à l'axe de rotation du rouleau 3.

La transmission constituée des poulies 7 et 9, de l'axe de transmission 6, de l'axe de rotation 10, et de la courroie crantée 8, sert à entraîner la vis sans fin 11 dans un mouvement de rotation autour de l'axe 10. Le rapport de multiplication de cet engrenage est 1, si bien qu'à une rotation de 90° de l'arbre du moteur 4 correspond une rotation de 90° de la vis 11. Quant à l'engrenage constitué des roues dentées 13 et 14 et des axes de transmission 15 et 20, il sert à entraîner le rouleau 3 dans un mouvement de rotation autour de l'axe 15. A chaque pas d'engrenage de la roue à dents 12 correspond une rotation du rouleau 3 qui entraîne une avance de la feuille 2 sur une longueur égale à l'intervalle entre deux lignes d'inscription consécutives.

L'engrenage relativ à la roue à dents 12 et à la vis sans fin 11 est le plus complexe. Pour mieux comprendre son fonctionnement cet engrenage a été représenté sur la figure 3, vu du plan de coupe BB de la figure 1.

La face de la roue à dents 12 qui est vue de ce plan de coupe BB comporte la totalité des dents dᵢ (i variant de 1 à 32). Ces dents dᵢ ont une forme cylindrique. Elles sont réparties sur un cercle concentrique à la circonférence de la roue et s'engrènent successivement dans le filet de la vis sans fin 11. La forme du filet est alternativement hélicoïdal et circulaire. Le rythme du changement de forme du filet correspond à un quadrant de la vis 11. En effet, comme représenté sur la figure 3, le filet de la vis 11 est circulaire sur un quadrant de la vis, hélicoïdal sur le quadrant suivant, puis circulaire et ainsi de suite. Il peut donc être considéré que la vis comprend une partie active, constituée des deux quadrants comportant le filet de forme hélicoïdale, et une partie inactive constituée des deux quadrants comportant le filet de forme circulaire. Aux pas successifs de rotation de la vis 11 correspondent alternativement un quadrant comportant le filet de forme circulaire et un quadrant comportant le filet de forme hélicoïdale. La vis 11 est préalablement positionnée de façon que la partie active de la vis corresponde à un pas de rotation du moteur 4 ayant lieu, soit entre les instants t₂ et t₃, soit entre les instants t₄ et tᵢ de chaque cycle de rotation, et que la partie inactive corresponde au pas de rotation ayant lieu soit entre les instants t, et t₂, soit entre les instants tₛ et t₄.

Ainsi, la vis 11 n'engendre une rotation de la roue à dents 12 et donc une avance de la feuille 2, qu'entre les instants t₂ et t₃ et qu'entre les instants t₄ et tᵢ de chaque cycle de rotation du moteur 4.

Le fonctionnement du dispositif d'impression selon l'invention pendant un cycle de rotation du moteur 4 se résume de la façon suivante:
Instant t₁:
   la tête d'impression 1 est dans la position 1 ; les n électrodes sont commandées pour imprimer au plus n points sur une ligne x de la feuille 3.
Entre les instants tᵢ et t₂:
   la tête d'impression 1 est déplacée de la position 1 à la position 2. La feuille 3 n'est pas déplacée.
Instant t₂:
   la tête d'impression 1 est dans la position 2; les n électrodes sont commandées pour imprimer au plus n points sur la ligne x de la feuille 3.
Entre les instants t₂ et tₐ:
   la feuille de papier 3 est avancée. La tête d'impression 1 reste dans la position 2.
Instant t₃:
   la tête d'impression 1 est dans la positon 2; les n électrodes sont commandées pour imprimer au plus n points sur la ligne Z suivant la ligne x.
Entre les instants t₃ et t₄:
   La tête d'impression 1 est déplacée de la position 2 à la position 1. La feuille de papier 3 n'est pas avancée.
Instant t₄:
   la tête d'impression 1 est dans la position 1; les n électrodes sont commandées pour une nouvelle impression de la ligne z.
Entre l'instant t₄ et l'instant t₁ d'un nouveau cycle de rotation:
   la tête d'impression 1 reste dans la position 1. La feuille 3 est avancée. Puis le cycle du mouvement reprend.

Pour manipuler la feuille de papier 2, par exemple quand on installe un nouveau rouleau de papier, le rouleau 3 peut facilement être écarté de la tête d'impression 1. Les roues dentées 13 et 14 constituent un moyen commode pour transmettre un mouvement de rotation au rouleau 3 tout en permettant de l'écarter de la tête d'impression 1.

Il est à la portée de l'homme de l'art d'utiliser d'autres éléments pour réaliser cette transmission d'un mouvement de rotation synchrone, notamment d'utiliser deux poulies synchrones reliées par une courroie crantée.

L'invention n'est pas limitée aux modes de réalisation décrits et représentés. En particulier, il est à la portée de l'homme de l'art de réaliser des engrenages autres que ceux décrits sans sortir du cadre de l'invention.

## Revendications

1. Dispositif électromécanique d'impression pour imprimante du type série-parallèle, comportant: une tête d'impression (1) destinée à imprimer une feuille (2); un moteur rotatif (4); un rouleau (3) supportant la feuille (2); des premiers éléments de transmission transformant le mouvement rotatif généré par le moteur (4) en un mouvement de rotation du rouleau (3) autour de son axe, pour faire avancer la feuille (2); des seconds éléments de transmission (5 et 6) transformant le mouvement rotatif généré par le moteur (4) en un mouvement alternatif et rectiligne appliqué à la tête d'impression (4), perpendiculaire et synchrone avec le mouvement d'avancement de la feuille (2), pour placer la tête (1) selon deux position fixées; caractérisé en ce que le moteur (4) est un moteur pas à pas; en ce que les seconds éléments de transmission comportent un excentrique (5) monté sur l'axe du moteur (4) et placé dans une lumière ménagée dans la tête d'impression (1); en ce que les premiers éléments de transmission comportent un engrenage (11, 12) couplé au moteur (4) et ne transmettant qu'un pas de rotation sur deux du moteur (4), et des moyens (12 à 15) de transformation du mouvement de rotation transmis par lén- grenage en un mouvement de rotation appliqué au rouleau (3).

2. Dispositif selon la revendication 2, caractérisé en ce que l'engrenage comporte: une vis sans fin (11); une roue à dents (12) engrenée à la vis sans fin (11) et animée d'un mouvement de rotation correspondant au mouvement de rotation transmis par l'engrenage, et un dispositif de transmission (6,7,8,9 et 10) transmettant le mouvement de rotation du moteur (4) à la vis sans fin (11); en ce que la vis sans fin (11) comporte un filet composé de secteurs de forme alternativement circulaire et hélicoïdale; et en ce que chaque secteur du filet correspond à un pas de rotation du moteur (4).

## Patentansprüche

1. Elektromechanische Druckvorrichtung für einen Drucker vom Serien-Parallel-Typ, enthaltend: einen Druckkopf (1) zum Bedrucken eines Bogens (2); einen Drehantrieb (4); eine den Bogen (2) tragende Rolle (3); erste Übertragungselemente, welche die durch den Drehantrieb (4) erzeugte Drehbewegung in eine Drehbewegung der Rolle (3) um ihre Achse umsetzen, um den Bogen (2) vorzuschieben; zweite Übertragungselemente (5 und 6), welche die durch den Antrieb (4) erzeugte Drehbewegung in eine geradlinige Hin- und Herbewegung umsetzen, die dem Druckkopf (4) erteilt wird, und zwar senkrecht zu und synchron mit der Vorschubbewegung des Bogens (2), zur Bewegung des Kopfes (1) in zwei feste Stellungen; dadurch gekennzeichnet, daß der Antrieb (4) ein Schrittmotor ist; daß die zweiten Übertragungselemente ein Exzenter (5) umfassen, das auf der Achse des Motors (4) montiert und in einer Aussparung des Druckkopfes (1) untergebracht ist; daß die ersten Übertragungsmittel ein an den Antrieb (4) angekoppeltes Getriebe (11, 12) umfassen, welches nur einen von zwei Drehschritten des Motors (4) überträgt, sowie Mittel (12 bis 15) zur Umsetzung der durch das Getriebe übertragenen Drehbewegung in eine der Rolle (3) aufgeprägte Drehbewegung umfassen.

2. Vorrichtung nach Anspruch 2, dadurch gekennzeichnet, daß das Getriebe umfaßt: eine endlose Schnecke (11); ein Zahnrad (12), das mit der endlosen Schnecke (11) in Eingriff ist und eine Drehbewegung ausführt, welche der durch das Getriebe übertragenen Drehbewegung entspricht, und eine Übertragungsvorrichtung (6, 7, 8, und 10), welche die Drehbewegung des Motors (4) auf die endlose Schnecke (11) überträgt; und daß die endlose Schnecke (11) ein Gewinde umfaßt, welches aus Sektoren zusammengesetzt ist, deren Form abwechselnd kreisrund und schraubenförmig ist; und daß jeder Sektor des Gewindes einem Drehschritt des Motors (4) entspricht.

## Claims

1. Electromechanic printing device for a printer of the serial-parallel type, comprising: a printing head (1) for imprinting on a sheet (2); a rotary motor (4); a roller (3) carrying said sheet (2); first transmission members transforming the rotary movement generated by the motor (4) into a rotary movement of the roller (3) about its axis for causing said sheet (2) to advance; second transmission means (5 and 6) transforming the rotary movement generated by the motor (4) into an alternating and rectilinear movement applied to the printing head (4) perpendicularly to and in synchronism with the advancing movement of the sheet (2) for placing the head (1) in accordance with two fixed positions; characterized in that the motor (4) is a step motor; that the second transmission members comprise an eccentric (5) mounted on the axis of the motor (4) and located in an opening provided in the printing head (1); in that the first transmission members comprise a gearing (11, 12) coupled to the motor (4) and transmitting only one out of two turns of the motor (4), and means (12 to 15) for transforming the rotary movement transmitted by the gearing into a rotary movement applied to the roller (3).

2. Device according to claim 2, characterized in that the gearing comprises: a worm-screw (11); a gear-wheel (12) meshing with the worm-screw (11) and driven with a rotary movement corresponding to the rotary movement transmitted by the gearing, and a transmissio device (6, 7, 8, 9 and 10) transmitting the rotary movement of the motor (4) to the worm-screw (11); in that the worm-screw (11) comprises a thread composed of sectors of alternatingly circular and helicoidal shape; and in that each sector of the thread corresponds to one rotary step of the motor (4).
